# FASCICULE DE BREVET EUROPEEN

(11) **EP 1 110 278 B1**
(45) Date de publication et mention de la délivrance du brevet: **07.11.2007**
(21) Numéro de dépôt: 00949617.5
(22) Date de dépôt: 03.07.2000
(51) Int. Cl.: H01R 13/627

(54) **CONNECTEUR ÉLECTRIQUE COMPRENANT UN DISPOSITIF DE VERROUILLAGE**
ELEKTRISCHER VERBINDER MIT VERRIEGELUNGSVORRICHTUNG
ELECTRICAL CONNECTOR COMPRISING LOCKING DEVICE

(30) Priorité: 06.07.1999 FR 9909027
(43) Date de publication de la demande: 27.06.2001
(73) Titulaire: ABB France, 92500 Rueil Malmaison (FR)
(72) Inventeur: BRESSON, René, F-14210 Sainte Honorine Du Fay (FR)
(74) Mandataire: Maureau, Philippe
(86) Numéro de dépôt international: PCT/FR2000/001895
(87) Numéro de publication internationale: WO 2001/003250

(56) Documents cités:
- US-A- 4 711 507
- US-A- 4 880 393
- US-A- 5 895 284

## Description

La présente invention concerne un connecteur électrique comprenant un dispositif de verrouillage et déverrouillage pour un connecteur électrique.

Un connecteur électrique comporte une partie mâle et une partie femelle. Pour garantir une bonne liaison entre ces deux parties, l'une de ces parties est verrouillée sur l'autre. Plusieurs dispositifs de verrouillage sont connus. Il est connu par exemple d'utiliser une liaison vissée. Un boîtier, de la partie mâle par exemple, comporte alors deux taraudages tandis que la partie femelle correspondante porte deux vis, par exemple des vis moletées.

Cette solution présente l'inconvénient d'exiger un temps relativement important pour réaliser un verrouillage et/ou un déverrouillage. En outre, ce dispositif est relativement onéreux.

Il est également connu de venir fixer une partie du connecteur sur l'autre partie à l'aide de crochets et de contre crochets. Le crochet est porté par un bras élastique, lui-même pivotant sur une partie du connecteur. Pour réaliser un déverrouillage, on vient appuyer sur l'extrémité libre du bras pivotant opposé au crochet pour libérer ce dernier de son contre crochet. Le contre crochet est éventuellement une cavité réalisée dans l'autre partie du connecteur.

Ce dispositif de verrouillage présente l'inconvénient d'être encombrant. En effet, pour avoir un bras de levier assez important, il faut prévoir un bras pivotant relativement long qui dépasse du corps de la partie du connecteur sur laquelle est monté ce bras.

La présente invention a alors pour but de fournir un dispositif de verrouillage et déverrouillage pour un connecteur d'encombrement réduit. Avantageusement, ce dispositif est d'un prix de revient peu élevé.

A cet effet, l'invention propose un connecteur électrique comprenant un dispositif de verrouillage, le connecteur électrique présentant une première partie et une seconde partie, l'une de parties étant une partie mâle et l'autre étant une partie femelle, le dispositif de verrouillage comportant deux bras élastiques portant chacun un crochet, les bras élastiques étant fixés sur la première partie du connecteur, les crochets étant destinés à venir en prise avec deux contre crochets réalisés sur la seconde partie du connecteur, les deux bras élastiques étant reliés par une base, formant ainsi un étrier en forme de U, ledit connecteur étant caractérisé en ce que le dispositif de verrouillage comporte en outre un tiroir dans lequel sont réalisées deux fenêtres à travers lesquelles passent les bras portant les crochets, le tiroir étant monté coulissant sur la première partie du connecteur entre une position de verrouillage dans laquelle les crochets et les contre crochets sont en prise et une position de déverrouillage dans laquelle les crochets sont écartés de leurs contre crochets, une rampe, came ou similaire étant prévue entre le tiroir et les bras élastiques de telle sorte qu'en passant de la position verrouillée à la position déverrouillée, le tiroir agit sur les bras élastiques pour éloigner les crochets de leurs contre crochets.

Pour réaliser un verrouillage, il suffit d'enfoncer la partie mâle sur la partie femelle ou inversement, le dispositif de verrouillage étant en position verrouillée. Pour réaliser un déverrouillage, le tiroir est actionné pour passer de la position verrouillée à la position déverrouillée. Au cours de la course, le tiroir vient, à l'aide de la rampe, écarter le crochet de son contre crochet libérant ainsi l'une de l'autre les parties mâle et femelle.

Dans une première forme de réalisation, un bord de la fenêtre coulisse entre le bras élastique portant le crochet et la première partie, et la rampe est réalisée sur la face du bras élastique se trouvant du côté de la première partie du connecteur. Dans ce cas, un bossage peut être prévu sur la face du bras élastique se trouvant du côté de la première partie du connecteur, entre le crochet et la rampe. Ce bossage permet de maintenir le tiroir dans sa position verrouillée. En outre, après passage du bossage lors de l'actionnement du tiroir, ce dernier est dégagé de la partie du connecteur sur laquelle il est monté et on peut plus facilement venir saisir le tiroir pour agir sur les bras élastiques.

Dans une seconde forme de réalisation, le bras élastique est logé entièrement dans la fenêtre dans la position verrouillée, le bord de la fenêtre se trouvant du côté du crochet est biseauté sur la face opposée à la première partie du connecteur et l'extrémité libre du bras élastique comporte une surface complémentaire du biseau réalisé sur le bord de la fenêtre, de telle sorte que lorsque le bord de la fenêtre vient se glisser sous le crochet, ce dernier s'éloigne de la première partie du connecteur et du contre crochet.

Pour assurer un meilleur verrouillage, le dispositif de verrouillage compris dans le connecteur électrique selon l'invention comporte deux bras élastiques portant chacun un crochet. Les deux bras élastiques sont reliés par une base, formant ainsi un étrier en forme de U. L'étrier est réalisé de préférence en deux parties assemblées l'une à l'autre, chaque partie comportant un bras élastique. L'assemblage est par exemple réalisé en emboîtant les deux parties ou par soudage. Pour le montage de ce dispositif de verrouillage sur une partie du connecteur, le tiroir est mis en place sur le connecteur, puis chaque partie portant un bras élastique est mise en place. On réalise alors une soudure, par exemple une soudure par ultrason, pour solidariser les deux parties de l'étrier et aussi solidariser l'étrier à la partie du connecteur.

De toute façon, l'invention sera bien comprise à l'aide de la description qui suit, en référence au dessin schématique annexé, représentant à titre d'exemples non limitatifs deux formes de réalisation d'un dispositif de verrouillage selon l'invention.
Figure 1 est une vue en perspective d'un connecteur femelle équipé d'un dispositif de verrouillage selon l'invention,
Figure 2 est une vue en coupe longitudinale selon la ligne de coupe II-II de la figure 1,
Figure 3 est une vue de face du connecteur de la figure 1 en position déverrouillée,
Figure 4 est une vue en coupe selon la ligne IV-IV de la figure 2,
Figure 5 est une vue en perspective d'une partie femelle d'un connecteur équipé d'une variante de réalisation d'un dispositif de verrouillage selon l'invention, et
Figure 6 est une vue en coupe selon la ligne VI-VI de la figure 5.

La figure 1 montre une partie femelle 2 d'un connecteur. La partie mâle 4 de ce connecteur est juste représentée dans son contour extérieur par un trait mixte. Ce connecteur comporte cinq broches et l'on aperçoit sur la figure 1 cinq entrées 6 destinées chacune à recevoir un fil. Ces cinq entrées 6 sont alignées et à chacune d'elles correspond, sur la face de la partie femelle 2 opposée aux entrées 6 une fiche 8. On a donc ainsi cinq fiches 8 alignées.

La partie femelle 2 du connecteur est munie d'un dispositif de verrouillage. Ce dispositif comporte deux éléments : un étrier et un tiroir 10.

L'étrier est composé de deux pièces coudées 12. Ces pièces 12 sont soudées l'une à l'autre pour former un étrier en forme de U. La base de ce U est soudée sur la partie femelle 2 du connecteur. Les branches de cet étrier forment chacune un bras élastique 14. Chaque bras élastique 14 s'étend le long de la partie femelle 2 du connecteur, parallèlement aux fiches 8. La base de l'étrier se trouve du côté des entrées 6 tandis que l'extrémité libre des bras élastiques 14 se trouve du côté des fiches 8, c'est-à-dire du côté de la partie femelle 2 destiné à recevoir la partie mâle 4 correspondante.

Chaque bras élastique 14 comporte sur sa face orientée vers la partie femelle 2 du connecteur un crochet 16 qui est destiné à coopérer avec un contre crochet réalisé dans la partie mâle 4 et non représenté au dessin. Ce contre crochet peut présenter par exemple une forme semblable à celle du crochet 16 mais il peut également s'agir d'un évidement réalisé dans la partie mâle 4 du connecteur.

Le tiroir 10 présente également une forme en U. Il comporte une base 18 et deux branches latérales 20. La partie femelle 2 du connecteur vient prendre place entre les branches latérales du tiroir, la base 18 étant alors située du côté des entrées 6. La base 18 du tiroir peut par exemple servir pour le repérage des entrées 6. Sur la figure 1, les cinq premières lettres de l'alphabet sont utilisées pour ce repérage. Les branches latérales 20 du tiroir comportent chacune une fenêtre 22 dans laquelle passe à chaque fois un bras élastique 14. L'extrémité libre de chaque branche latérale 20 du tiroir se situe à chaque fois entre un crochet 16 et le coude de la pièce coudée 12 correspondante. Cette extrémité libre se déplace donc entre le bras élastique 14 et la partie femelle 2 du connecteur. La fenêtre 22 est une fenêtre allongée permettant le déplacement du tiroir selon une direction sensiblement parallèle à la direction des fiches 8. La longueur des fenêtres 22 détermine la longueur de la course du tiroir 10. La largeur de cette fenêtre 22 correspond sensiblement à la largeur du bras élastique 14 correspondant. Ainsi, chaque fenêtre 22 assure le guidage du tiroir 10 lors de son coulissement en coopération avec les bras élastiques 14.

La face du bras élastique 14 se trouvant du côté de la partie femelle 2 du connecteur comporte à proximité du coude de la pièce coudée 12 une rampe 24. Cette rampe crée un rétrécissement de l'espace libre laissé entre le bras élastique 14 et la partie femelle 2 du connecteur dans le sens allant des extrémités libres des bras élastiques 14 vers la base de l'étrier. Cette face de chaque bras élastique 14 comporte également un bossage 26 disposé entre la rampe 24 et le crochet 16. Pour ne pas altérer l'élasticité du bras élastique 14, on peut prévoir un évidement 25 au niveau du coude de la pièce coudée 12, comme représenté sur la partie gauche de la figure 3. On a alors sur la face du bras élastique faisant face à la partie femelle une came qui forme la rampe 24.

Pour monter ce dispositif de verrouillage, on place tout d'abord le tiroir 10 sur la partie femelle 2 du connecteur. Les pièces coudées 12 sont alors mises en place en passant par les fenêtres 22. Puis une soudure, par exemple une soudure ultrasons est réalisée pour souder les deux pièces coudées 12 l'une à l'autre et souder l'étrier ainsi réalisé sur la partie femelle 2 du connecteur.

Le fonctionnement de ce dispositif de verrouillage est alors le suivant. En position verrouillée (figures 1 et 2), le tiroir 10 est repoussé de telle sorte que sa base 18 repose contre la face de la partie femelle 2 comportant les entrées 6. L'extrémité libre de chaque branche 20 latérale du tiroir se trouve à proximité des crochets 16. Pour éviter qu'un appui sur la base 18 du tiroir ne vienne faire agir les branches 20 sur les crochets 16, une butée 28 est prévue sur la face de la partie femelle 2 portant les entrées 6 (figure 4). Les bossages 26 se trouvent au bord des fenêtres 22 correspondantes, du côté de l'extrémité libre des branches latérales 20. Ils permettent de maintenir le tiroir dans sa position verrouillée. La partie femelle 2 peut ainsi venir s'encliqueter sur la partie mâle 4. L'extrémité libre des bras élastiques 14 présente à chaque fois un chanfrein 30 du côté de la partie femelle 2 du connecteur qui facilite l'encliquetage.

Une fois la partie femelle 2 en place sur la partie mâle 4, le déverrouillage s'effectue en tirant sur la base 18 du tiroir 10. On éloigne alors la base 18 de la face de la partie femelle dans laquelle sont réalisées les entrées 6. Les branches latérales 20 du tiroir viennent alors coulisser le long de la partie femelle 2 du connecteur. Les bossages 26 créent un premier passage dur. Lorsque l'extrémité libre des branches latérales passe au niveau de ces bossages 26, les bras élastiques 14 sont légèrement écartés de la partie femelle 2 du connecteur sans toutefois dégager les crochets 16 de leur contre crochet. Une fois le passage dur surmonté, la base 18 du tiroir se trouve écartée de la face de la partie femelle 2 du connecteur sur laquelle sont réalisées les entrées 6. Il est alors possible de venir saisir la base 18 du tiroir par l'arrière pour mieux pouvoir la tirer. En continuant le mouvement de traction, les extrémités libres des branches latérales 20 viennent au niveau des rampes 24. En continuant à tirer, les bras élastiques viennent s'écarter de la partie femelle 2 du connecteur et les crochets 16 ne sont plus en prise avec les contre crochets correspondants. Le déverrouillage est ainsi réalisé.

Les figures 5 et 6 montrent une autre forme de réalisation d'un dispositif de verrouillage destinée à la partie femelle 2 représentée sur les figures 1 à 4. On retrouve donc ici aussi des entrées 6 et des fiches 8.

Le dispositif de verrouillage présente une structure similaire à celui décrit précédemment. On retrouve en effet un tiroir 110 et un étrier formé de deux pièces coudées 112. L'étrier et le tiroir 110 sont également en forme de U et sont disposés par rapport à la partie femelle du connecteur de la même manière que pour la première forme de réalisation. Chaque pièce coudée comporte un bras élastique 114 qui s'étend le long de la partie femelle 2 dans la même direction que les fiches 8. L'extrémité des bras élastiques 114 porte un crochet 116 du côté de la partie femelle 2 du connecteur. Le tiroir 110 comporte une base 118 et deux branches latérales 120. Dans chacune des branches latérales 120 est réalisée une fenêtre 122.

Les différences entre cette seconde forme de réalisation et la première forme de réalisation décrite résident notamment dans les branches latérales 120 et les bras élastiques 114 du dispositif de verrouillage. En position verrouillée du dispositif, chaque fenêtre 122 loge entièrement le bras élastique 114 correspondant. Une rampe 132 est réalisée sur le bord de la fenêtre 122 opposé à la base 118 du tiroir. Cette rampe 132 est réalisée sur la face extérieure de la branche latérale 120 correspondante. L'extrémité libre du bras élastique 114 est quant à elle munie d'une contre rampe 136 réalisée du côté de la pièce femelle 2.

Chaque fenêtre 122 se prolonge par une fente 136 vers l'extrémité libre de la branche latérale 120 correspondante. Cette fente 136 est destinée à permettre le passage du crochet 116 correspondant lorsque le tiroir est tiré de sa position verrouillée vers sa position déverrouillée. Une butée 138 est prévue à l'extrémité de chaque branche latérale 120 pour limiter la course du tiroir 110.

Le fonctionnement de ce dispositif de verrouillage est quasi identique à celui du premier dispositif de verrouillage décrit plus haut. Dans la position verrouillée, la base 118 du tiroir 110 vient en appui contre la face de la partie femelle dans laquelle sont réalisées les entrées 6. L'enfichage de la partie femelle sur la partie mâle se passe de manière identique. On retrouve ici un chanfrein 130 sur les crochets 116 pour faciliter l'encliquetage des crochets 116 sur les contre crochets correspondants. On réalise donc le verrouillage simplement en encliquetant la partie femelle 2 sur la partie mâle 4 correspondante, le dispositif de verrouillage étant au cours de cette opération en position verrouillée.

Le déverrouillage se réalise en venant tirer sur la base 118 du tiroir 110 de manière à éloigner celle-ci de la partie femelle 2 du connecteur. Les rampes 132 des branches latérales 120 viennent alors coopérer avec les contre rampes 134 des bras élastiques 114 pour écarter ces derniers de la partie femelle 2 du connecteur. En fin de course du tiroir 110, les extrémités libres des branches élastiques 114 viennent contre les butées 138 placées aux extrémités libres des branches latérales 120.

Comme il va de soi, l'invention ne se limite pas aux deux formes de réalisation décrites ci-dessus à titre d'exemples non limitatifs ; elle en embrasse au contraire toutes les variantes dans le cadre des revendications ci-après.

Ainsi, les deux exemples ci-dessus montrent deux positions pour les rampes permettant d'obtenir un écartement des bras élastiques. D'autres positions pour cette rampe pourraient être envisagées comme par exemple au milieu des bras élastiques.

Les bras élastiques constituent ici les branches d'un étrier en forme de U. On pourrait avoir des bras élastiques indépendants fixés directement sur la partie femelle du connecteur.

Les dispositifs de verrouillage décrits plus haut sont montés sur une partie femelle d'un connecteur. Les dispositifs selon l'invention sont également adaptables à des parties mâles d'un connecteur.

## Revendications

1. Connecteur électrique comprenant un dispositif de verrouillage, le connecteur électrique présentant une première partie (2) et une seconde partie (3), l'une de parties étant une partie mâle et l'autre étant une partie femelle, le dispositif de verrouillage comportant deux bras élastiques (14, 114) portant chacun un crochet (16, 116), les bras élastiques étant fixés sur la première partie du connecteur, les crochets étant destinés à venir en prise avec deux contre crochets réalisés sur la seconde partie du connecteur, les deux bras élastiques étant reliés par une base, formant ainsi un étrier en forme de U, ledit connecteur étant **caractérisé en ce que** le dispositif de verrouillage comporte en outre un tiroir (10, 110) dans lequel sont réalisées deux fenêtres (22, 122) à travers lesquelles passent les bras portant les crochets, le tiroir étant monté coulissant sur la première partie du connecteur entre une position de verrouillage dans laquelle les crochets et les contre crochets sont en prise et une position de déverrouillage dans laquelle les crochets sont écartés de leurs contre crochets, une rampe (24, 132), came ou similaire étant prévue entre le tiroir et les bras élastiques de telle sorte qu'en passant de la position verrouillée à la position déverrouillée, le tiroir agit sur les bras élastiques pour éloigner les crochets de leurs contre crochets.

2. Connecteur électrique selon la revendication 1, **caractérisé en ce qu'**un bord de la fenêtre (22) coulisse entre le bras élastique (14) portant le crochet (16) et la première partie (2), et **en ce que** la rampe (24) est réalisée sur la face du bras élastique (14) se trouvant du côté de la première partie (2) du connecteur.

3. Connecteur électrique selon la revendication 2, **caractérisé en ce qu'**un bossage (26) est prévu sur la face du bras élastique (14) se trouvant du côté de la première partie (2) du connecteur, entre le crochet (16) et la rampe (24).

4. Connecteur électrique selon la revendication 1, **caractérisé en ce que** le bras élastique (114) est logé entièrement dans la fenêtre (122) dans la position verrouillée, **en ce que** le bord de la fenêtre (122) se trouvant du côté du crochet (116) est biseauté sur la face opposée à la première partie (2) du connecteur et **en ce que** l'extrémité libre du bras élastique (114) comporte une surface complémentaire (136) du biseau réalisé sur le bord de la fenêtre, de telle sorte que lorsque le bord de la fenêtre vient se glisser sous le crochet (116), ce dernier s'éloigne de la première partie (2) du connecteur et du contre crochet.

## Claims

1. Electrical connector comprising a locking device, the electrical connector having a first part (2) and a second part (3), one of the parts being a male part and the other being a female part, the locking device comprising two resilient arms (14, 114) which each support a hook (16, 116), the resilient arms being secured onto the first part of the connector, the hooks being designed to be engaged with two counter-hooks provided on the second part of the connector, the two resilient arms being connected by a base, thus forming a clamp in the form of a "U", the said connector being **characterised in that** the locking device additionally comprises a slide (10, 110) in which there are provided two windows (22, 122) through which there pass the arms which support the hooks, the slide being fitted such as to slide on the first part of the connector, between a locking position in which the hooks and the counter-hooks are engaged, and an unlocking position in which the hooks are spaced from their counter-hooks, a ramp (24, 132), cam or the like being provided between the slide and the resilient arms, such that when going from the locked position to the unlocked position, the slide acts on the resilient arms in order to space the hooks from their counter-hooks.

2. Electrical connector according to claim 1, **characterised in that** an edge of the window (22) slides between the resilient arm (14) which supports the hook (16) and the first part (2), and **in that** the ramp (24) is provided on the surface of the resilient arm (14) which is on the first part (2) side of the connector.

3. Electrical connector according to claim 2, **characterised in that** a boss (26) is provided on the surface of the resilient arm (14) which is on the first part (2) side of the connector, between the hook (16) and the ramp (24).

4. Electrical connector according to claim 1, **characterised in that** the resilient arm (114) is accommodated entirely in the window (122) in the locked position, **in that** the edge of the window (122) which is on the hook (116) side is bevelled on the surface opposite the first part (2) of the connector, and **in that** the free end of the resilient arm (114) comprises a surface (136) complementary to the bevel provided on the edge of the window, such that, when the edge of the window slides beneath the hook (116), the latter is spaced from the first part (2) of the connector and from the counter-hook.

## Patentansprüche

1. Elektrischer Verbinder, umfassend eine Verriegelungsvorrichtung, wobei der elektrische Verbinder einen ersten Abschnitt (2) und einen zweiten Abschnitt (4) aufweist, von denen der eine Abschnitt ein männlicher Abschnitt und der andere ein weiblicher Abschnitt ist, wobei die Verriegelungsvorrichtung zwei elastische Arme (14, 114) umfasst, von denen jeder einen Haken (16, 116) trägt, wobei die elastischen Arme auf dem ersten Abschnitt des Verbinders befestigt sind, wobei die Haken dafür vorgesehen sind, in Eingriff mit zwei Gegenhaken zu kommen, die auf dem zweiten Abschnitt des Verbinders ausgebildet sind, wobei die zwei elastischen Arme durch ein Basis verbunden sind und so eine Schelle in U-Form bilden,
wobei der Verbinder **dadurch gekennzeichnet ist, dass**
die Verriegelungsvorrichtung ferner ein Einschubteil (10, 110) umfasst, in dem zwei Öffnungen (22, 122) ausgebildet sind, durch welche die die Haken tragenden Arme hindurchgehen, wobei das Einschubteil auf dem ersten Abschnitt des Verbinders verschieblich zwischen einer Verriegelungsstellung, in der die Haken und die Gegenhaken in Eingriff sind, und einer Entriegelungsstellung, in der die Haken von ihren Gegenhaken weg bewegt sind, angebracht ist, wobei eine Rampe (24, 132), ein Nocken oder dergleichen zwischen dem Einschubteil und den elastischen Armen derart vorgesehen ist, dass das Einschubteil beim Übergang von der Verriegelungsstellung in die Entriegelungsstellung auf die elastischen Arme wirkt, um die Haken von ihren Gegenhaken zu entfernen.

2. Elektrischer Verbinder nach Anspruch 1, **dadurch gekennzeichnet, dass** ein Rand der Öffnung (22) zwischen dem den Haken (16) tragenden, elastischen Arm (14) und dem ersten Abschnitt (2) gleitet und dass die Rampe (24) auf der Oberfläche des elastischen Arms (14) ausgebildet ist, die sich auf der Seite des ersten Abschnitts (2) des Verbinders befindet.

3. Elektrischer Verbinder nach Anspruch 2, **dadurch gekennzeichnet, dass** auf der Oberfläche des elastischen Arms (14), die sich auf der Seite des ersten Abschnitts (2) des Verbinders befindet, zwischen dem Haken (16) und der Rampe (24) ein Buckel (26) vorgesehen ist.

4. Elektrischer Verbinder nach Anspruch 1, **dadurch gekennzeichnet, dass** der elastische Arm (114) in der Verriegelungsstellung vollständig in der Öffnung (122) untergebracht ist, dass der Rand der Öffnung (122), der sich auf der Seite des Hakens (116) befindet, auf der dem ersten Abschnitt gegenüberliegenden Fläche abgeschrägt ist, und dass das freie Ende des elastischen Arms (114) eine komplementäre Oberfläche (136) zur auf dem Rand der Öffnung ausgebildeten Schrägfläche umfasst, derart, dass sich der Haken (116) vom ersten Abschnitt (2) des Verbinders und vom Gegenhaken entfernt, wenn sich der Rand der Öffnung unter den Haken (116) verschiebt.
